# EUROPÄISCHE PATENTSCHRIFT

(11) **EP 1 356 172 B1**
(45) Veröffentlichungstag und Bekanntmachung des Hinweises auf die Patenterteilung: **02.12.2009**
(21) Anmeldenummer: 02706609.1
(22) Anmeldetag: 21.01.2002
(51) Int. Cl.: E04B 2/96, E06B 3/54

(54) **BAUELEMENTSYSTEM FÜR VORGEHÄNGTE FASSADEN, FASSADENVERKLEIDUNGEN, WINTERGÄRTEN, SCHALLSCHUTZWÄNDE, MESSEBAUTEN, CARPORTS UND DERGLEICHEN**
SYSTEM FOR STRUCTURAL ELEMENTS FOR CURTAIN FACADES, FACADE LININGS, WINTER GARDENS, SOUNDPROOFING WALLS, FAIR STRUCTURES, CARPORTS AND THE LIKE
SYSTEME D'ELEMENTS DE CONSTRUCTION POUR FACADES SUSPENDUES, HABILLAGES DE FACADES, VERANDAS, MURS ANTIBRUIT, CONSTRUCTIONS DE FOIRE, ABRIS DE VOITURE ET SIMILAIRES

(30) Priorität: 19.01.2001 DE 10102545; 14.05.2001 DE 10123463; 30.10.2001 DE 10153088; 16.12.2001 DE 10161783
(43) Veröffentlichungstag der Anmeldung: 29.10.2003
(73) Patentinhaber: RIBIC, Walter, D-44229 Dortmund (DE)
(72) Erfinder: RIBIC, Walter, D-44229 Dortmund (DE)
(74) Vertreter: CBDL Patentanwälte
(86) Internationale Anmeldenummer: PCT/DE2002/000188
(87) Internationale Veröffentlichungsnummer: WO 2002/057559

(56) Entgegenhaltungen:
- EP-A- 0 191 145
- EP-A- 0 399 778
- EP-A- 0 586 320
- EP-A- 0 599 264
- EP-A- 1 020 579
- EP-A- 1 033 453
- DE-A- 3 048 152
- DE-A- 19 616 490
- DE-C- 4 203 316
- GB-A- 2 078 837
- US-A- 5 170 602
- US-A- 5 632 125

## Beschreibung

### TECHNISCHES GEBIET DER ERFINDUNG

Die Erfindung betrifft ein Bauelementsystem und verschiedene Bauelemente eines solchen Bauelementsystems für vorgehängte Fassaden, Fassadenverkleidungen, Lichtdächer, Wintergärten, Schallschutzwände, Messebauten, Carports und dergleichen. Insbesondere betrifft die Erfindung ein Pfostenprofil, ein Halteprofil, ein Befestigungselement, ein Verbindungsstück, ein starres und ein gelenkiges Verbindungselement, einen mehrteiligen Sockel, einen Profilstreifen, eine Dichtung, ein Rahmenprofil und einen zweiteiligen Profilrahmen für gerahmte Flächenelemente für vorgehängte Fassaden, Fassadenverkleidungen, Lichtdächer, Wintergärten, Schallschutzwände, Messebauten, Carports und dergleichen.

### HINTERGRUND DER ERFINDUNG

Bauelemente und Bauelementsysteme der hier in Frage stehenden Art erlauben die schwimmende und damit besonders erdbebensichere Aufhängung von gerahmten Flächenelemente aller Art, wie z.B. gerahmten Scheiben, an Pfostenprofilen und ermöglichen die besonders einfach zu montierende Konstruktion von Fassaden und Fassadenverkleidungen, Lichtdächern, Wintergärten, Schallschutzwänden, Messe-bauten, Carports und dergleichen. Insbesondere können mittels eines solchen Bauelementes Hallen und andere Gebäude schnell, kostengünstig und ästhetisch ansprechend gebaut werden, wenn z.B. ein Stahlgrundgerüst vorhanden ist, an dem die Pfostenprofile befestigt werden können. Die gerahmten Flächenelemente verkleiden dann nicht eine Fassade, sondern bilden selbst die Fassade, wobei sie schwimmend aufgehängt werden, weshalb man die entsprechend gebildete Fassade als "vorgehängte Fassade" bezeichnet. Bei einer solchen Konstruktion sind raumseitig, d.h. vom inneren des mittels der Flächenelemente gebildeten Raumes her, die Pfostenprofile sichtbar, weshalb an die Konstruktion besondere Anforderungen auch ästhetischer Art zu stellen sind.

Die EP 0 447 508 B1 zeigt ein Bauelementsystem der hier in Frage stehenden Art mit gerahmten Flächenelemente, die z.B. zur Verkleidung einer Fassade an Pfostenprofilen schwimmend aufgehängt werden können, wobei die Rahmung der Flächenelemente mittels zweiteiliger Profilrahmen erfolgt.

Aus der DE 36 26 194 A1 ist ein Bauelementsystem bekannt, das jedoch sowohl technisch als auch ästhetisch Nachteile aufweist. So sind die raumseitig sichtbaren Rahmenteile sehr breit und zudem durch einen sichtbaren Spalt von den eigentlichen Pfostenprofilen getrennt. Die z.B. zwei parallele Glasscheiben einfassenden Rahmenprofile sind fertigungstechnisch sehr schwierig herzustellen, was das Bauelementsystem verteuert. Zwischen zwei neben- oder übereinander angeordnete gerahmte Flächenelemente müssen bei diesem Bauelementsystemen Dichtungen eingelegt werden, die jedoch aufgrund der thermischen Ausdehnung der in der Regel aus Aluminium gefertigten Rahmenprofile starken Beanspruchungen ausgesetzt sind. Sie werden fortwährend zusammengedrückt und wieder auseinandergezogen, was dazu führt, daß die Dichtungen schneller altem und irgendwann herausfallen können.

Daneben sind, z.B. aus der DE 195 26 671, für ähnliche Einsatzzwecke Bauelementsysteme zur Bildung sogenannter Pfosten-Riegel-Konstruktionen bekannt, die jedoch gegenüber den hier in Frage stehenden Systemen den Nachteil haben, daß die Flächenelemente immer eine waagerechte Abstützung durch den sogenannten Riegel erfahren müssen und nicht schwimmend aufgehängt sind. Solche Bauelementsysteme sind daher mit den hier in Frage stehenden Systemen nicht vergleichbar. Insbesondere ist die Montage eines aus der genannten DE 195 26 671 A1 bekannten Systems sehr aufwendig, da die dabei vorgesehenen Flächenelemente, also insbesondere zwei parallel zueinander angeordnete Glasscheiben, nicht vorgerahmt sind, so daß sie bei der Montage nicht einfach eingehängt werden können, sondern vor Ort eingeklemmt werden müssen.

Ein aus ästhetischen Gründen gravierender Nachteil dieser Pfosten-Riegel-Konstruktionen ist, daß sowohl die im bestimmungsgemäßen Aufbauzustand im Regelfall senkrecht verlaufenden Pfosten als auch die quer von den Pfosten abzweigenden, im Regelfall waagerecht verlaufenden Pfosten von der Fassadenaußenseite her voll sichtbar sind, wogegen bei Bauelementsystemen der hier fraglichen Art die Pfostenelemente von den gerahmten Flächenelementen weitestgehend verdeckt werden und Riegel gänzlich entfallen können, was Vorteile beim sog. "Structural Glazing", dem Verkleiden einer Fassade mit Glas, hat, wenn bei der fertigen Fassade die Rahmenkonstruktion optisch kaum wahrnehmbar sein soll.

In der DE 299 15 574 U1 wird ein Bauelementsystem vorgeschlagen, bei dem jedoch die gerahmten Flächenelemente nicht vorgehängt, sondern an einem entsprechenden Pfostenprofil festgeschraubt werden. Dieses System hat sowohl ästhetische wie auch technische Nachteile. Insbesondere sind raumseitig unschöne Übergänge zwischen einem Pfostenprofil und einem zwischen die gerahmten Flächeelemente und das Pfostenprofil geschalteten Profil sichtbar. Zudem ist bei diesem System die Rahmung der Flächenelemente nicht unproblematisch, da die in der Regel aus Aluminium stranggepreßten Rahmenprofile direkt auf die Flächenelemente greifen, so daß also z.B. Aluminium auf Glas zu liegen kommt, was nicht unproblematisch ist.

Aus der DE 88 11 937.8 U1 ist ein Bauelementsystem bekannt, bei dem jedoch die Flächenelemente nicht gerahmt sind. Vielmehr hängen die Flächenelemente, im Regelfall also zwei paralle Scheiben, nur an einer einzigen Klebstelle. Die äußere der beiden Scheiben ist angefast, so daß ein konisches Halteelement die Scheibe in Richtung auf ein Pfostenprofil ziehen kann. Bei dieser Konstruktion sind alle Elemente sehr hohen Belastungen ausgesetzt, insbesondere auch aufgrund von thermischer Ausdehnung der bei Doppelverglasungen zwischen den Scheiben eingeschlossenen Luft. Zudem müssen bei diesem Bauelementsystem extrem geringe Fertigungstoleranzen eingehalten werden, da ansonsten insbesondere der waagerechte Stoßbereich zwischen zwei übereinander angeordneten Flächenelementen nicht richtig dicht ist, so daß Feuchtigkeit eindringen kann.

Aus der DE 35 40 385 ist ein Bauelementsystem bekannt, bei dem an den Flächenelementen raumseitig ein Halteprofil angeklebt wird, das jedoch die Flächenelemente, also insbesondere die beiden Scheiben einer Doppelverglasung nicht einfaßt. Das Hantieren mit und Montieren von nicht-eingefaßten Scheiben ist jedoch problematisch, vor allem wenn die Flächenelemente im Freien schnell montiert werden sollen. Es besteht große Gefahr von Verletzung für das Montagepersonal. Zudem können die nicht-eingefaßten Flächenelemente im Randbereich leicht beschädigt werden.

Besonders bewährt hat sich daher das aus der genannten EP 0 447 508 B1 bekannte Bauelementsystem. Dabei besteht jedoch das Problem der Wärmedämmung, da es sich bei den verwendeten Bauelementen um Aluminiumprofile handelt, die Wärme vergleichsweise gut leiten, und die gerahmten Flächenelemente direkt an den Pfostenprofilen eingehängt werden.

Ein weiteres Problem ist Befestigung der Pfostenprofile an einer zu verkleidenden Wand oder an einer sonstigen Abstützung wie z.B. einem Sockel oder einem Stahlträger. Von Pfosten-Riegel-Konstruktionen sind Befestigungselemente in Form von Doppel-T-Profilen mit einem an der Wand o.dgl. anliegenden und dort z.B. festgeschraubten Schenkel und zwei senkrecht von diesem Schenkel abstehenden zueinander parallelen Schenkeln bekannt, zwischen denen ein Pfostenprofil mittels einer durch die beiden Schenkel und das Pfostenprofil geführten Befestigungsschraube befestigbar ist. Da bausituationsabhängig die Befestigungselemente entlang der Pfostenprofile stets an unterschiedlichen Stellen plaziert werden, können die Pfostenprofile nicht vorgebohrt werden, so daß vor Ort Löcher zur Aufnahme der Befestigungsschrauben in die Pfostenprofile gebohrt oder gefräst werden müssen. Dies erhöht den Montageaufwand vor Ort erheblich und macht die Montage insbesondere bei niedrigen Außentemperaturen schwierig.

Die im bestimmungsgemäßen Montagezustand im Regelfall senkrecht verlaufenden Pfostenprofile sollen meist nicht nur an einer zur verkleidenden Wand, sondern auch bodenseitig befestigt werden. Die dazu bislang bekannten Sockel, die am Boden befestigt werden, müssen vor Befestigung der Pfostenprofile sehr exakt zueinander ausgerichtet werden, was ein sehr genaues und damit zeitaufwendiges Ausmessen erfordert.

Oftmals müssen zwei Pfostenprofile direkt miteinander verbunden werden, und zwar sowohl derart, daß ein Pfostenprofil nach Art eines Riegels seitlich an ein anderes Pfostenprofil anstößt, als auch derart, daß beide Pfostenprofile in ihrer Längsrichtung aneinanderstoßen und so praktisch ein langes, ggf. abgewinkeltes Profil bilden. Ein Beispiel hierfür ist der Bau eines Wintergartens mit spitz zulaufendem Dach, bei dem ein senkrecht nach oben verlaufender Pfosten in eine schräg nach oben verlaufende Dachstrebe übergeht.

Ein weiteres Problem bei den bekannten Bauelementsystemen betrifft die Rahmung der Flächenelemente mittels der zweiteiligen Profilrahmen. Bei den bekannten zweiteiligen Profilrahmen werden innere und äußere Rahmenprofile bzw. aus solchen Profilen gebildete Rahmen nach Einlegen der zu rahmenden Elemente, also z.B. zweier paralleler Scheiben, miteinander verrastet, so daß die zu rahmenden Elemente zwischen den Rahmenprofilen eingeklemmt werden.

Dabei werden diejenigen Rahmenprofile als "äußere Rahmenprofile" bezeichnet, die im bestimmungsgemäßen Montagezustand des Flächenelementes an einem Gebäude die zur Gebäudeaußenseite gewandte Seite des Flächenelementes einfassen, während diejenigen Rahmenprofile, die die zum Gebäudeinneren hin weisende Seite des Flächenelementes einfassen, als "innere Rahmenelemente" bezeichnet werden. Es sei jedoch an dieser Stelle betont, daß bei vielen Verwendungszwecken erfindungsgemäßer Bauelementsystem, beispielsweise im Messebau oder zur Errichtung von Trennwänden in geschlossenen Räumen, die Unterscheidung innen/außen nicht ohne weiteres getroffen werden kann. Wie nachstehend im Zusammenhang mit der Figurenbeschreibung noch deutlich wird, fassen die als "äußere" Rahmenprofile bezeichneten Rahmenprofile die im bestimmungsgemäßen Montagezustand den Pfostenprofilen abgewandte Seite der gerahmten Flächenelemente ein, während die als "innere" Rahmenprofile bezeichneten Rahmenprofile die den Pfostenprofilen zugewandte Seite der gerahmten Flächenelemente einfassen.

Aus der EP 0 447 508 B1 ist es bekannt, an zwei parallel zueinander verlaufenden inneren Rahmenprofilen Haken vorzusehen, mittels welcher ein gerahmtes Flächenelement an einem Pfostenprofil eingehängt werden kann.

Diese Ausgestaltung bedingt, daß es bei einer sehr starken Sogwirkung an der Gebäudeaußenseite oder bei einer starken Druckwirkung von der Gebäudeinnenseite her theoretisch zu einem Ausreißen der äußeren Rahmenprofile aus der Verrastung mit den inneren Rahmenprofilen kommen kann. Wenngleich sich die aus der genannten EP 0 447 508 B1 bekannten inneren und äußeren Rahmenprofile in der Praxis überaus bewährt haben und ein solches Herausreißen bislang nicht berichtet wurde, besteht der Wunsch, einen Profilrahmen anzugeben, der wie der bekannte Rahmen ebenfalls sehr einfach und kostengünstig herstell- und montierbar sein soll, bei dem jedoch ein Auseinanderreißen der inneren und äußeren Rahmenprofile aufgrund starker Sogwirkung an der Außenseite des gerahmten Flächenelementes etwa aufgrund eines Wirbelsturms unmöglich ist. Auch das Problem der bodenseitigen Befestigung der Pfostenprofile ist noch nicht In auch optisch in jedem Anwendungsfall befriedigender Weise gelöst. Auch die wandseitige Befestigung der Pfostenprofile kann noch verbessert werden, insbesondere hinsichtlich der Ausrichtbarkelt verschiedener parallel zueinander angeordneter Pfostenprofile. Schließlich besteht der Wunsch nach einer einfachen Möglichkeit, zwischen zwei im bestimmungsgemäßen Montagezustand parallel zueinander verlaufenden Pfostenprofilen ein quer dazu verlaufendes Profil einzubringen und sicher zu befestigen.

Die bei Bauelementsystemen der hier in Frage stehenden Art allgemein als "Rahmenprofile" bezeichneten Profile dienen zur Rahmung und Befestigung der allgemein als Flächenelemente bezeichneten Elemente wie z.B. Glasscheiben zwecks Befestigung seibiger an einer geeigneten Konstruktion zur Bildung von Fassadenverkleidungen, Lichtdächern, Wintergärten, Schallschutzwänden, Messebauten, Carports und dergleichen. Insbesondere dienen die Rahmenprofil zur Herstellung solcher Flächenelemente, bei denen zwei flächige, In der Draufsicht rechtwinklige Elemente, insbesondere zwei Glasscheiben, parallel zueinander gefaßt sind.

Wenngleich solche Rahmenprofile im Regelfall zum Rahmen und Haltern von Glasscheiben insbesondere beim sog. "Structural Glazing" (dem Verkleiden einer Fassade mit Glas) dient, können mit solchen Rahmenprofilen auch verschiedene andere für die jeweilige Verkleidung geeignete Flächenelemente gerahmt und gehaltert werden wie z.B. Acrylglasscheiben und andere Kunststoffplatten, Stein-, Marmor- und Holzplatten sowie Metallplatten.

Nun besteht aber oftmals der Wunsch, daß bei der fertigen Fassade der Rahmen der jeweiligen Flächenelemente optisch kaum wahrnehmbar sein soll. Ein erfindungsgemäßes Bauelementsystem soll daher ein Rahmenprofil umfassen, das im montierten Zustand praktisch nicht wahrnehmbar ist. Bei den erfindungsgemäß gerahmten Flächenelementen, insbesondere Glasscheiben, soll also von außen möglichst wenig vom jeweiligen Rahmen zu sehen sein.

### OFFENBARUNG DER ERFINDUNG

Der Erfindung liegt die Aufgabe zugrunde, ein Bauelementsystem anzugeben, das die oben beschriebenen Probleme löst.

Die Aufgabe wird gelöst von einem Bauelementsystem mit den Merkmalen des Anspruchs 1.

Erfindungsgemäß wird der Wärmetransport über die Profile zunächst dadurch gestört, daß die gerahmten Flächenelemente, also z.B. Fenster, nicht direkt an einem Pfostenprofilen eingehängt, sondern daß eine im Querschnitt hutförmige Dichtung und ein Halteprofil, das einen oder mehrere Kunststoffstege mit schlechter Wärmeleitfähigkeit aufweist, zwischen Pfostenprofil und Flächenelement geschaltet werden. Mit einer solchen sog. "doppelten thermischen Trennung" wird verhindert, daß die die Flächenelemente einfassenden Aluminiumprofile in unmittelbaren Kontakt mit einem Pfostenprofil treten. Zudem wird das Pfostenprofil vor direktem Kontakt mit der Umgebungsluft geschützt.

Es hat sich gezeigt, daß das erfindungsgemäße Bauelementsystem die Fertigungs- und Montagekosten gegenüber bekannten Bauelementsystemen und bis zu 70 % senken kann. Die einzelnen Bauelemente sind zwar teilweise aufwendiger gestaltet als bekannte Bauelemente, da sie jedoch wie die meisten bekannten Bauelemente im Regelfall als Strangpreßprofil hergestellt werden, spielt dies keine Rolle. Wichtig ist, daß die einzelnen Elemente vor Ort in besonders einfacher und schneller Weise montiert werden können. Die erfindungsgemäß gerahmten Flächenelemente sind sowohl gegen Beschädigung beim Transport geschützt also auch durch einfaches Einhängen schnell zu montieren.

### KURZE BESCHREIBUNG DER ZEICHNUNGEN

- Fig. 1a: einen Querschnitt durch verschiedene Bauelemente des erfindungsgemäßen Systems im bestimmungsgemäßen Montagezustand, und zwar durch ein Pfostenprofil mit eingesetztem Halteprofil, an welchem zwei (nur teilweise gezeigte) gerahmte Flächenelemente, nämlich Doppelglasscheiben, eingehängt sind,
- Fig. 1 b: zeigt eine perspektivische Explositionsdarstellung von kurzen Abschnitten dreier in natura üblicherweise wesentlich längeren Bauelementen des Systems, nämlich der im Querschnitt hutförmigen Dichtung, des Halteprofils und des Pfostenprofils,
- Fig. 1 c: entspricht der Fig. 1 a und dient zur Veranschaulichung verschiedener Problembereiche bei Bauelementsystemen der hier in Frage stehenden Art und zur Verdeutlichung verschiedener Vorteile der erfindungsgemäßen Lösung,
- Fig. 2: eine perspektivische Darstellung der einzelnen Elemente zum Befestigen eines Pfostenprofils an einer Wand, einem Träger o.dgl., nämlich ein Befestigungselement, ein Verbindungsstück, ein Pfostenprofil und eine Sicherungsschraube,
- Fig. 3: eine perspektivische Darstellung verschiedener Elemente zum Befestigen zweier Pfostenprofile aneinander, nämlich ein erstes Pfostenprofil mit einer T-förmigen Ausnehmung zum Einhängen eines Verbindungselementes, ein starres Verbindungselement, ein zweites Pfostenprofil sowie einen Exzenterbolzen zum Fixieren des zweiten Pfostenprofils auf dem Verbindungselement,
- Fig. 4: eine perspektivische Darstellung zweier Pfostenprofile und eines mit einem Gelenk versehenen Verbindungselementes zum Verbinden der beiden Pfostenprofile,
- Fig. 5: eine perspektivische Darstellung eines weiteren Ausführungsbeispiels eines mit einem Gelenk versehenen Verbindungselementes zum Verbinden zweier Pfostenprofile,
- Fig. 6: in perspektivischer Darstellung ein bereits mit einem Gehrungsschnitt versehenes Pfostenprofil, in weiches das Verbindungselement gemäß Fig. 5 eingesetzt ist,
- Fig. 7: eine perspektivische Darstellung zweier mittels des Verbindungselementes gemäß Fig. 5 verbundener, auf Gehrung geschnittener Pfostenprofile,
- Fig. 8: eine perspektivische Darstellung eines Pfostenprofils und eines teilweise in den entsprechenden Abschnitt des Pfostenprofils eingesetzten Wandbefestigungselementes,
- Fig. 9: eine perspektivische Darstellung der einzelnen Elemente zum Befestigen eines Pfostenprofils an einer Wand und am Boden, nämlich ein Pfostenprofil, ein Wandbefestigungselement sowie einen zweiteiligen, mehrfach verstellbaren Sockel,
- Fig. 10: einen Schnitt durch zwei nur teilweise gezeigte gerahmte Flächenelemente, zwischen denen sich eine dreiteilige Dichtung befindet,
- Fig. 11: das Halteprofil gemäß Fig. 1 im Querschnitt.
- Fig. 12: eine perspektivische Darstellung eines Pfostenprofils, einer Fußschiene zur bodenseitigen Befestigung des Pfostenprofils und ein Halteteil, das zur Halterung des Pfostenprofils auf der Fußschiene dient,
- Fig. 13: eine perspektivische Darstellung der drei Bauelemente gem. Fig. 12 in montiertem Zustand,
- Fig. 14: einen Querschnitt durch die montierten Bauelemente gem. Fig. 13, gesehen quer zum Verlauf der Fußschiene, wobei weitere, nicht in Fig. 13 gezeigte Elemente dargestellt sind, insbesondere eine an der Fußschiene befestigte Dichtlippe, ein zum Ausgleich unterschiedlicher Höhen zwischen Fußboden und Fußschiene im Bereich eines Pfostenprofils eingelegtes Abstandselement und eine durch die Fußschiene zur Befestigung der Fußschiene in den Boden geschraubte Befestigungsschraube,
- Fig. 15: eine perspektivische Darstellung eines Pfostenprofils, eines Wandbefestigungselementes, das an einer nicht weiter gezeigten Wand befestigt wird, eines Verbindungsstückes, das das Pfostenprofil mit dem Befestigungselement verbindet, und eines Fixierelementes, das zum Festlegen einer bestimmten Höhe des Pfostenprofils relativ zum Verbindungsstück dient,
- Fig. 16: eine perspektivische Darstellung verschiedener Bauelemente, die im wesentlichen den in Fig. 15 gezeigten Bauelementen entsprechen, wobei jedoch das Verbindungsstück derart ausgebildet ist, daß es sich über die Stoßstelle zweier in Längsrichtung aufeinanderstoßender Pfostenprofile erstreckt und somit gleichzeitig zur fluchtenden Ausrichtung zweier in Längsrichtung übereinander angeordneter Pfostenprofile dient,
- Fig. 17: eine teilweise aufgebrochene perspektivische Darstellung zweier Pfostenprofile, die im rechten Winkel zueinander verlaufen und mittels eines Verbindungselementes miteinander verbunden sind, wobei das Verbindungselement in eine nicht weiter gezeigte T-förmige Ausnehmung in einem der Pfostenelemente eingreift und mittels eines Federelementes aus dem anderen Pfostenprofil in Richtung auf das Pfostenprofil mit der T-förmigen Ausnehmung gedrückt wird,
- Fig. 18: einen Schnitt durch das Pfostenprofil gem. Fig. 17, das in sich das Federelement zum Herausdrücken des Verbindungselementes trägt, einschließlich des Federelementes und des Verbindungselementes,
- Fig. 19: einen schematisierten Schnitt durch einen Ausschnitt des Randbereichs eines erfindungsgemäß gerahmten Flächenelementes mit zwei parallel zueinander gefaßten Glasscheiben und einem Rahmenprofil mit eingeklipstem Stützprofil und
- Fig. 20: eine schematisierte Draufsicht auf das erfindungsgemäß gerahmte Flächenelement gemäß Fig. 19, gesehen von der im bestimmungsgemäßen Montagezustand regelmäßig die gebäudeäußere Seite bildenden Seite.

### BESCHREIBUNG BEVORZUGTER AUSFÜHRUNGSFORMEN

Im folgenden werden rein beispielhaften und nicht-beschränkend verschiedene Ausführungsbeispiele von Bauelementen eines erfindungsgemäßen Bauelementsystems in Verbindung mit der Zeichnung beschrieben.

Die Fig. 1a zeigt einen Querschnitt durch verschiedene Bauelemente des erfindungsgemäßen Systems im bestimmungsgemäßen Montagezustand, und zwar durch
- ein Pfostenprofil 10,
- ein aus einem im wesentlichen U-förmigen Aufnahmeteil 12, zwei Verbindungsstegen 14 und 16 und einem Befestigungsteil 18 bestehendes Halteprofil, wobei dieses Profil noch einmal gesondert in Fig. 11 gezeigt ist,
- einen durch das Aufnahmeteil 12 geführten Haltebolzen 20,
- eine in das Aufnahmeteil 12 eingelegte Dichtung 22 und
- zwei in ihrer Gesamtheit mit 24 und 26 bezeichnete gerahmte Flächenelemente.

Im gezeigten Ausführungsbeispiel handelt es sich bei den gerahmten Flächenelementen 24 und 26 jeweils um doppelt-verglaste Scheiben mit jeweils zwei Glasplatten 28 und 30 bzw. 32 und 34, die von miteinander verrasteten inneren Rahmenprofilen 38, 42 und äußeren Rahmenprofilen 36, 40 eingefaßt sind, wobei zwischen den beiden Glasplatten 28 und 30 bzw. 32 und 34 jedes Flächenelementes 24 und 26 jeweils Abstandselemente 44 und 46 vorgesehen sind, die nicht nur den Abstand der jeweiligen Glasplatten gewährleisten, sondern die auch eine thermische Trennung der beiden Glasplatten bewirken, da sie aus Material mit einer geringen Wärmeleitfähigkeit hergestellt sind.

Die Besonderheit eines aus inneren Rahmenprofilen 38, 42 und äußeren Rahmenprofilen 36, 40 bestehenden zweiteiligen Profilrahmens gegenüber dem z.B. aus der eingangs genannten EP 0 447 508 B1 bekannten zweiteiligen Profilrahmen ist, daß die äußeren Rahmenprofile 36 und 40 zur Befestigung der gerahmten Flächenelemente 24 und 26 an dem Halteprofil, im gezeigten Ausführungsbeispiel an dem durch das Aufnahmeteil 12 des Halteproflis geführten Bolzen 20, ausgebildet sind, so daß selbst bei großen Sogkräften an der Außenseite der gerahmten Flächenelemente 24 und 26, hier also an den äußeren Glasplatten 28 und 34, oder bei von der Innenseite eines mit den gerahmten Flächenelementen 24 und 26 umrahmten Raumes her auf die Flächenelemente ausgeübten Druckkräften, wie sie z.B. entstehen können, wenn eine in einem Raum befindliche Person gegen die Glasplatten 30 oder 32 stürzt, ein Auseinanderreißen der miteinander verrasteten inneren und äußeren Rahmenprofile 38 und 36 bzw. 42 und 40 zuverlässig verhindert ist, da die genannten Sog- oder Druckkräfte nicht gegen die Verrastung wirken.

Der in Fig. 1a gezeigte Schnitt ist genau durch den Bolzen 20 geführt, der zur Aufhängung der gerahmten Flächenelemente 24 und 26 an dem aus Aufnahmeteil 12, Verbindungsstegen 14 und 16 und Befestigungsteil 18 bestehenden Halteprofil dient. Die gerahmten Flächenelemente 24 und 26 werden dabei einfach an dem Bolzen 20 eingehängt, wozu die Schenkel 48 bzw. 50 der äußeren Rahmenprofile 36 bzw. 40 mit entsprechenden Haken bzw. Aufnahmeöffnungen versehen sind. Diese Art der Befestigung der gerahmten Flächenelemente erlaubt nicht nur eine besonders schnelle und einfache Montage, sondern hat auch den Vorteil, daß die einzelnen Flächenelemente schwimmend aufgehängt sind, was die Stabilität der entsprechenden Konstruktion gegen Erdbeben wesentlich erhöht. Zudem sind auf diese Weise einzelne Flächenelemente bei Bedarf leicht austauschbar.

Um zu vermeiden, daß entlang eines Pfostenprofils 10 übereinander aufgehängte Flächenelemente ungewollt ausgehängt werden können, kann z.B. (wie in Fig. 10 gezeigt) zwischen zwei übereinander gehängte Flächenelemente eine elastische Dichtung eingesetzt werden, die z.B. mittels zweier separater Profilstreifen gehalten werden kann, wobei an einem der Profilstreifen eine vorzugsweise leicht geneigte Rinne zum Ableiten von Wasser zu den Pfostenprofilen hin angeformt sein kann.

Zwischen den gerahmten Flächenelementen 24 und 26 einerseits und dem Aufnahmeteil 12 und dem Pfostenprofil 10 andererseits ist eine im Querschnitt an den Querschnitt eines Hutes erinnernde Dichtung 22 vorgesehen, die über zwei Dichtlippen 52 und 54 verfügt, die im bestimmungsgemäßen Montagezustand dicht an jeweils einer Seite der gerahmten Flächenelemente 24 und 26, im gezeigten Ausführungsbeispiel also an einer Seite der Glasplatten 30 bzw. 32 anliegen.

Die Dichtung verfügt ferner über zwei Halteabschnitte 56 und 58, die in jeweils einen von zwei am Aufnahmeteil 12 des Halteprofils mittels der am Aufnahmeteil vorgesehenen L-förmigen Abschnitten 60 und 62 gebildeten hinterschnittenen Aufnahmekanälen eingelegt sind.

Man beachte, daß die Dichtung 22 derart ausgebildet ist, daß sie das Aufnahmeteil 12 an den beiden Schenkeln 64 und 66 des Pfostenprofils 10 abstützt, indem sie mit den an der den Glasplatten abgewandten Seiten der Dichtlippen 52 und 54 angeformten Stützbalken 63 und 65 in die zwischen den den Innenseiten der Schenkel 64 und 66 des Pfostenprofils 10 zugewandten Außenseiten der L-förmigen Abschnitte 60 und 62 des Aufnahmeteils 12 und den Innenseiten der Schenkel 64 und 66 des Pfostenprofils 10 gebildeten Spalte eingreift.

Eine weitere Besonderheit der Dichtung sind die im bestimmungsgemäßen Montagezustand an den inneren Rahmenprofilen 38 bzw. 42 der gerahmten Flächenelemente 24 und 26 anliegenden Dichtlippen, die in der Zeichnung aus Gründen der Übersichtlichkeit nicht mit Bezugszeichen versehen wurden und die sich in der Zeichnung oberhalb der Halteabschnitte 56 und 58 der Dichtung 22 befinden.

Die an dem Pfostenprofil 10 angeformten, zueinander parallelen Schenkel 64 und 66 fassen das Halteprofil zumindest partiell ein und verblenden es, so daß es von der Innenseite eines unter Verwendung des Pfostenprofils 10 und der gerahmten Flächenelemente 24 und 26 umschlossenen Raumes nicht gesehen werden kann.

Die beiden Schenkel 64 und 66 tragen zur weiteren thermischen Isolierung bei, da sie verhindern, daß warme Raumluft ohne weiteres in Kontakt mit dem Halteprofil, insbesondere mit dem Aufnahmeteil 12 des Halteprofils treten kann. Dabei sei an dieser Stelle betont, daß auf Grund der Ausgestaltung des Bauelementsystems bereits das Aufnahmeteil 12 durch die Dichtung 22 thermisch weitestgehend isoliert ist, wozu auch die erfindungsgemäße Aufhängung der gerahmten Flächenelemente 24 und 26 an dem Bolzen 20 beiträgt, an welchem die Dichtung 22 dicht anliegt.

Das Aufnahmeteil 12 tritt mit dem Pfostenprofil 10 in keinen direkten Kontakt. Das Befestigungsteil 18, das in direkten Kontakt mit dem Pfostenprofil 10 tritt, ist über die Stege 14 und 16, die aus einem Material mit niedriger Wärmeleitfähigkeit bestehen, von dem Aufnahmeteil 12 thermisch getrennt.

Eine weitere Isolierwirkung wird durch die auf den dem Halteprofil zugewandten Innenseiten der Schenkel 64 und 66 aufgebrachten Streifen 68 und 70 aus wärmeisolierendem Material wie z.B. Moosgummi, Chloropren, Kork oder dergleichen bewirkt.

Das Pfostenprofil 10 verfügt ferner über einen aus den Profilstreifen 72, 74, 76 und 78 gebildeten rechteckigen Kasten (auch als Kammer bezeichnet, so daß die Pfostenprofile der hier fraglichen Art auch Hohlkammerprofile genannt werden), der eine hohe Tragfähigkeit des Profils bei gleichzeitiger Verwindungssteifheit gewährleistet. An zwei einander gegenüberliegenden Außenseiten des Kastens sind Haltelippen 80, 82, 84, 86, 88, 90, 92 und 94 angeformt, wobei jeweils zwei Haltelippen 80 und 82, 84 und 86, 88 und 90 sowie 92 und 94 ein Paar von Haltelippen bilden.

Die Haltelippen tragen zum einen zur Stabilität des Pfostenprofils 10 bei und ermöglichen zum anderen die Aufnahme und Befestigung verschiedener anderer Bauelemente des Bauelementsystems an dem Pfostenprofil 10, wie z.B. des Befestigungsteils 18 des Halteprofils, wobei das Halteprofil 18 im gezeigten Ausführungsbeispiel einen im wesentlichen U-förmigen Abschnitt, der die Haltelippe 82 partiell umgreift, und einen Vorsprung 96 aufweist, mittels welchem sich das Befestigungsteil 18 an der der Haltelippe 82 gegenüberliegenden Haltelippe 80 des Halteprofils 10 abstützen kann.

Die Fig. 1c verdeutlicht die Vorteile eines erfindungsgemäßen Systems noch einmal: Bei Kälte an der Außenseite A eines mittels des Systems gebildeten Raumes R kühlen die äußeren Rahmenprofile 36 und 40 stark ab. Kalte Luft L dringt in den Spalt zwischen zwei äußeren Rahmenprofilen ein. Die äußeren Rahmenprofile haben jedoch keinen direkten Kontakt mit dem Aufnahmeteil 12 des Halteprofils und auch nicht mit dem Pfostenprofil 10. Die einzigen wärmeleitenden Brücken zwischen Rahmenprofilen und Halteprofil werden von den in verhältnismäßig großem Abstand gesetzten Haltebolzen 20 gebildet, die jedoch nur ganz kleine Kontaktflächen mit der Luft, den Rahmenprofilen und dem Halteprofil besitzen und daher in der Praxis keinen Wärmeverlust bedingen, zumal das schon durch die Dichtung 22 isolierte Halteprofil in sich selbst thermisch isoliert ist: das Aufnahmeteil 12 des Halteprofils ist nur über die isolierenden Stege 14 und 16 mit dem Befestigungsteil 18, das in Kontakt mit dem Pfostenprofil 10 tritt, verbunden. Pfostenprofil 10 und Dichtung 22 bilden zwischen sich eine Kammer K aus, in der das Halteprofil eingeschlossen ist, was zur äußerst hohen Wärmeisolierung des Systems beiträgt.

Noch zwei weitere Vorteile des erfindungsgemäßen Systems gegenüber anderen Systemen sind aus Fig. 1c unmittelbar ersichtlich: zwischen den nur eingehängten Flächenelementen ist ein Spalt D gebildet, der als Dehnungsausgleich dient und es den Flächenelementen ermöglicht, sich bei Wärme im Rahmen der üblichen thermischen Ausdehnung frei auszudehnen. Vom Raum R her sind nur die Flächenelemente selbst, das Pfostenprofil 10 und im Übergangsbereich von Pfostenprofil und den inneren Flächenelementen jeweils ein schmaler Streifen der Dichtung 22 zu sehen, was auch hohen ästhetischen Ansprüchen genügt.

Die Fig. 2 zeigt ein Pfostenprofil 10', daß im wesentlichen dem Pfostenprofil 10 gemäß Fig. 1 entspricht und sich von diesem nur dadurch unterscheidet, daß die beiden Schenkel 64 und 66 fehlen, so daß gleichwirkende Teile beider Pfostenprofile, insbesondere die Haltelippen 88, 90, 92 und 94 auch mit denselben Bezugszeichen versehen wurden.

Zum Befestigen des Pfostenprofils 10' z.B. an einer (nicht gezeigten) Wand dient ein Befestigungselement 110, ein Verbindungsstück 120 und eine Sicherungsschraube 130.

Das Befestigungselement 110 ist im gezeigten Ausführungsbeispiel im wesentlichen T-förmig ausgebildet und weist einen Anlageschenkel 112 und einen rechtwinklig von dem Anlageschenkel abstehenden Auflageschenkel 114 für das Verbindungsstück 120 auf. Anlageschenkel 112 und Auflageschenkel 114 sind bei diesem Ausführungsbeispiel starr zueinander ausgebildet.

Der Anlageschenkel dient zum Befestigen des Befestigungselementes an einer Wand, einem Sockel, einem Träger o.dgl. und weist zwei Langlöcher 116 und 118 zur Aufnahme von Befestigungsschrauben auf.

Das Verbindungsstück 120 besitzt einen auf den Auflageschenkel 114 des Befestigungselementes 110 aufsetzbaren Sattelabschnitt 122 und einen Verriegelungsabschnitt 124, der vier Flügeln 132, 134, 136 und 138 zum Hintergreifen der Haltelippen 88, 90, 92 und 94 des zu befestigenden Profils 10' aufweist.

Zur Verbindung von Verbindungsstück 120 und Pfostenprofil 10' können die Flügel 132, 134, 136 und 138 durch die zwischen den Paaren von Haltelippen 88 und 90 bzw. 92 und 94 des Pfostenprofils 10' gebildeten Spalte hindurchgeschoben und durch Drehen des Verbindungsstücks 120 relativ zu dem Pfostenprofil 10' hinter die Haltelippen 88, 90, 92 und 94 gebracht werden. Dabei begrenzen die an jedem Flügel vorgesehenen Anschlagflächen 140 und 142 die Drehbarkeit von Verbindungsstück 120 und zu befestigendem Profil 10' relativ zueinander.

Zur Befestigung des Verbindungsstücks 120 an dem Befestigungselement 110 wird der Sattelabschnitt 122 des Verbindungsstücks auf den Auflageschenkel 114 des Befestigungselementes 110 aufgesetzt und mit der Sicherungsschraube 130 gesichert, wobei auf einer Außenseite des Sattelabschnltts 122 eine zur Schraube 130 passende Mutter 144 angesetzt sein kann. Ist die Sicherungsschraube selbstbohrend ausgebildet, braucht der Auflageschenkel 114 nicht vorgebohrt zu werden und man erhält vorteilhaft einen größeren Spielraum zum Ausrichten von Verbindungsstück 120 und Befestigungselement 110 relativ zueinander.

Man beachte, daß die Sicherungsschraube 130 bei dieser Ausgestaltung der Verbindung von Verbindungselement 120 und Befestigungselement 110 vorteilhaft nicht trägt. Es sei an dieser Stelle betont, daß natürlich auch andere Verbindungsmöglichkeiten von Verbindungsstück 120 und Befestigungselement 110 möglich sind, bei denen die Sicherungschraube 130 von tragenden Funktionen entlastet Ist, beispielsweise durch Ausbildung einer entsprechenden Aufnahme an dem Befestigungselement, in die dann ein entsprechender Auflageschenkel eines Verbindungselementes eingelegt werden kann.

Die Fig. 3 zeigt zwei Pfostenprofile 10' und 10", die im wesentlichen den bereits beschriebenen Pfostenprofilen entsprechen. Die Besonderheit des Pfostenprofils 10" ist eine T-förmige Ausnehmung 146, die zum Einhängen eines Verbindungselementes 150 dient.

Das Verbindungselement 150 dient zur Verbindung der beiden Pfostenprofile 10' und 10" und weist einen in die hohle Kammer 152 des Pfostenprofils 10' einführbaren, zu dem Querschnitt der Kammer im wesentlichen komplementären Einführabschnitt 154, hier in Form eines H-Profils, und einen an dem anderen Pfostenprofil 10" einhängbaren Abschnitt 156 auf.

In dem Einführabschnitt 154 ist eine Aufnahmebohrung 158 für einen Exzenterbolzen 160, genauer gesagt für den zylindrischen Führungsabschnitt 162 des Exzenterbolzens 160 eingebracht.

Der Exzenterbolzen 160 weist neben dem zylindrischen Führungsabschnitt 162 einen vorzugsweise konischen, in der Zeichnung jedoch ebenfalls zylindrischen Exzenterabschnitt 164 auf.

Der Exzenterbolzen dient dazu, nach dem Einhängen des Abschnitts 156 des Verbindurigselementes 150 in die Aufnahme 146 des Pfostenprofils 10" und dem Einschieben des Einführabschnitts 154 des Verbindungselementes 150 in die Kammer 152 des Pfostenprofils 10', Pfostenprofil 10', Verbindungselement 150 und Pfostenprofil 10" gegeneinander zu pressen und zu verklemmen, wozu er durch eine in dem Pfostenprofil 10' vorgesehene Bohrung 166, deren Durchmesser größer ist als der maximale Durchmesser des Exzenterabschnitts 164 in die Aufnahmebohrung 158 des Verbindungselementes 150 gesteckt und anschließend gedreht wird.

Die Fig. 4 zeigt zwei Pfostenprofile 10' und ein mit einem Gelenk versehenes Verbindungselement 180 zum Verbinden der beiden Pfostenprofile.

Das Verbindungselement 180 erlaubt es vorteilhaft, auf Gehrung geschnittene Pfostenprofile unter beliebigen Gehrungswinkeln zu verbinden, wobei zu beachten ist, daß in der Zeichnung kaum erkennbar ist, daß die Profile 10' auf Gehrung geschnitten sind. Der große Vorteil des Verbindungselementes 180 ist, daß ein einziges Verbindungselement für beliebige Gehrungswinkel verwendet werden kann, während bei den bekannten Bauelementsystemen auf den jeweiligen Winkel angepaßte Verbindungselemente vorgehalten werden müssen.

Das Verbindungselement 180 besteht aus zwei gelenkig miteinander verbundenen Einführabschnitten 182 und 184, die in die Pfostenprofile 10' einführbar und dort z.B. in der im Zusammenhang mit Fig. 3 beschriebenen Weise mittels Exzenterbolzen fixierbar sind, wozu in den Einführabschnitten 182 und 184 Aufnahmebohrungen 186 und 188 und in den Pfostenprofilen 10' Bohrungen 166 vorgesehen sind.

Die Fig. 5 zeigt ein weiteres Ausführungsbeispiel eines in seiner Gesamtheit mit 180' bezeichneten mit einem Gelenk versehenen Verbindungselementes, das im wesentlichen dem Verbindungselement gemäß Fig. 4 entspricht und bei dem deshalb gleichwirkende Teile auch mit gleichen Bezugszeichen versehen wurden, so daß auf die Beschreibung der einzelnen Teile des Verbindungselementes 180' auf die Beschreibung des Verbindungselementes 180 im Zusammenhang mit Fig. 4 verwiesen wird.

In den Fig. 6 und Fig. 7 ist die Verwendung des Verbindungselementes 180' zur Verbindung zweier auf Gehrung geschnittener Pfostenprofile 10 und 10"' gezeigt, die praktisch selbst erläuternd ist. Nach Einführen der Einführabschnitte 182 und 184 des Verbindungselementes 180' in die Pfostenprofile 10 bzw. 10"' wird jedes Pfostenprofil gegenüber dem Verbindungselement fixiert, z.B. In der im Zusammenhang mit Fig. 3 beschriebenen Weise mittels jeweils eines Exzenterbolzens.

In der Fig. 8 sind ein Wandbefestigungselement 220 und ein Pfostenprofil 10 gezeigt.

Das Wandbefestigungselement 220 besteht bei diesem Ausführungsbeispiel aus einem Anlageschenkel 222, In den zwei Langlöcher 224 und 226 eingebracht sind, sowie aus einem Verriegelungsabschnitt 228, an welchem insgesamt vier Flügel angeformt sind, von denen in der Fig. 8 nur die beiden Flügel 230 und 232 zu sehen sind.

Zu dem in Fig. 8 gezeigten Zeitpunkt wurde das Wandbefestigungselement 220 gerade durch den zwischen den Paaren von Haltelippen von 88, 90, 92 und 94 des Pfostenprofils 10 gebildeten Spalt eingeführt und anschließend um etwa 40° gedreht, so daß die Flügel 230 und 232 bereits hinter jeweils eine Haltelippe 90 bzw. 94 greifen. Im endgültigen bestimmungsgemäßen Montagezustand wäre das Befestigungselement um weitere etwa 50° gedreht, so daß es nach dem Hindurchführen des Verriegelungsabschnittes 228 durch den zwischen den Haltelippen des Pfostenprofils 10 gebildeten Spalt um etwa 90° gedreht wäre.

Das in Fig. 8 gezeigte Pfostenprofil 10 entspricht dem in Fig. 1 gezeigten Pfostenprofil, so daß zur Beschreibung der weiteren Teile des Pfostenprofils 10 auf die Beschreibung der Fig. 1 verwiesen wird.
In der Fig. 9 sind ein Pfostenpröfil 10 und verschiedene Teile zum Befestigen des Pfostenprofils an einer Wand und am Boden gezeigt, nämlich ein bereits im Zusammenhang mit Fig. 8 beschriebenes Wandbefestigungselement 220 sowie ein mehrteiliger Sockel, der im wesentlichen aus der Sockelplatte 240 und dem Halteteil 242 besteht.

Das Halteteil 242 verfügt über zwei im wesentlichen parallel zueinander verlaufende Profilstreifen 244 und 246, die so dimensioniert sind, daß sie zu dem von den Profilstreifen 72, 74, 76 und 78 gebildeten Kasten des in seiner Gesamtheit mit 10 bezeichneten Pfostenprofils partiell komplementär sind, so daß sich ein auf das Halteteil 242 aufgesetztes Pfostenprofil 10 zumindest in zwei Richtungen nicht mehr bewegen kann. Bei Bedarf kann ein auf ein Halteteil 242 aufgesetztes Pfostenprofil 10 mittels einer durch die Profilstreifen 72 und 76 des Pfostenprofils 10 und die Profilstreifen 244 und 246 des Halteteils 242 geführten Schraube fixiert werden.

In der Bodenplatte 240, die zur Fixierung des zweiteiligen Sockels und damit letztendlich des Pfostenprofils 10 am Boden dient, sind zwei Langlöcher 248 und 250 vorgesehen, so daß die Bodenplatte 240 in Maßen auch nachträglich noch verschoben und die gesamte Konstruktion damit ausgerichtet werden kann.

In der Bodenplatte 240 ist ferner eine hinterschnittene Nut 252 vorgesehen, in der eine Feststellschraube 254 und gegebenenfalls auch ein an der Unterseite des Halteteils 242 eventuell vorgesehener, zu der hinterschnittenen Nut partiell komplementärer Abschnitt geführt gleiten kann, so daß der aus Bodenplatte 240 und Halteteil 242 bestehende Sockel eine Ausrichtung eines zu haltenden Pfostenelementes 10 in zwei voneinander unabhängigen Richtungen erlaubt. Wenn die richtige Position von Bodenplatten 240 und Halteteil 242 zueinander gefunden ist, werden Bodenplatte 240 und Halteteil 242 zueinander mittels der Feststellschraube 254 fixiert.

Sollte der Boden uneben sein, so können zwei Bodenplatten dadurch auf eine gemeinsame Höhe gebracht werden, daß zwischen eine Bodenplatte und den Boden hier nicht weiter gezeigte Abstandsstücke gelegt werden.
In der Fig. 10 sind nur andeutungsweise zwei gerahmte Flächenelemente 260 und 262 gezeigt, bei denen es sich z.B. um gerahmte Flächenelemente wie die Flächenelemente 24 und 26 gemäß Fig. 1 handeln kann.

Um zu vermeiden, daß die entlang z.B. eines Halteprofils wie dem in Fig. 1 bzw. Fig. 11 gezeigten Halteprofil übereinander aufgehängten Flächenelemente 260 und 262 ungewollt ausgehängt werden können, ist zwischen die beiden Flächenelemente eine elastische Dichtung 264 eingesetzt, die bei diesem Ausführungsbeispiel mittels zweier separater Profilstreifen 266 und 268 in Position gehalten wird. Die Dichtung 264 wirkt also nicht nur thermisch isolierend, sondern verhindert auch, daß das unter dem Flächenelement 260 aufgehängte Flächenelement 262 versehentlich (z.B. bei Reinigungsarbeiten) völlig ungehindert in Richtung auf das Flächenelement 260 geschoben und so ausgehängt werden kann.

Die Profilstreifen 266 und 268 sind in Größe und Formgebung einerseits an die Profilierung der Flächenelemente 260 und 262 angepaßt, andererseits so geformt, daß eine zwischen sie eingedrückte elastische Dichtung 264 sicher in Position gehalten wird.

An dem im bestimmungsgemäßen Montagezustand unteren Profilstreifen 268 ist eine Rinne 270 angeformt, die leicht zu den hier nicht gezeigten, im bestimmungsgemäßen Montagezustand links und rechts neben den gerahmten Flächenelementen verlaufenden Pfostenprofilen geneigt ist und zum Ableiten von bei Regen an dem jeweils darüber angeordneten Flächenelement 260 herunterlaufendem Wasser zu den Pfostenprofilen hin dient. Aus diese Weise kann vorteilhaft verhindert werden, daß durch Regen gelöste Verschmutzungen eines Flächenelementes jeweils zu dem darunter befindlichen Flächenelement gelangen können, so daß die ansonsten bei Konstruktionen der hier in Frage stehenden Art häufig anzutreffenden starken Verschmutzungen insbesondere der untersten Flächenelemente vermieden werden.

In der Fig. 11 ist noch einmal gesondert das bereits im Zusammenhang mit Fig. 1 beschriebene, hier in seiner Gesamtheit mit 200 bezeichnete Halteprofil im Querschnitt gezeigt. Es umfaßt ein im wesentlichen U-förmiges Aufnahmeteil, das über zwei Verbindungsstege 14 und 16 aus Material mit geringer Wärmeleitfähigkeit mit einem Befestigungsteil 18 verbunden ist, wobei das Befestigungsteil 18 zur Befestigung des Halteprofils 200 an einem Pfostenprofil dient.

Am Aufnahmeteil 12 sind zwei L-förmige Abschnitte 60 und 62 derart angeformt, daß zwei Aufnahmekanäle 202 und 204 zur Aufnahme von Halteabschnitten einer entsprechend geformten Dichtung gebildet sind.

Am Befestigungsteil 18 sind ein Vorsprung 96 zum Abstützen des Halteprofils 200 an einer Haltelippe eines Pfostenprofils sowie ein Schenkel 206 und ein L-förmiger Abschnitt 208 vorgesehen, wobei der Schenkel 201 und der L-förmige Abschnitt 208 einen im wesentlich U-förmigen Abschnitt bilden, der eine Hältelippe eines Pfostenprofils zumindest partiell umgreifen kann.

Die Fig. 12 zeigt eine perspektivische Darstellung eines Pfostenprofils 300, einer Fußschiene 302 zur bodenseitigen Befestigung des Pfostenprofils und eines Halteteiles 304, das zur Halterung des Pfostenprofils auf der Fußschiene dient.

Dabei ist das Pfostenprofil 300 als Kastenprofil mit wenigstens einem rechteckigen Kasten 306 ausgebildet ist, bei welchem an zwei parallelen Außenseiten 308 und 310 jeweils wenigstens zwei Haltelippen 312 und 314 zur Halterung von Halteprofilen und/oder Verbindungsstücken angeformt sind.

Die Fig. 13 zeigt eine perspektivische Darstellung der drei Bauelemente 300, 302 und 304 gemäß Fig. 12 im montierten Zustand.

Die Fig. 14 zeigt einen Querschnitt durch die montierten Bauelemente 300, 302 und 304 gemäß Fig. 13, gesehen quer zum Verlauf der Fußschiene 302, wobei weitere, nicht in Fig. 13 gezeigte Elemente dargestellt sind, Insbesondere eine an der Fußschiene befestigte Dichtlippe 316, ein zum Ausgleich unterschiedlicher Höhen zwischen Fußboden 318 und Fußschiene 302 im Bereich eines Pfostenprofils 300 eingelegtes Abstandselement 320 und eine durch die Fußschiene 300 zur Befestigung der Fußschienen in den Boden 318 geschraubte Befestigungsschraube 322.

Die Fig. 15 zeigt in perspektivischer Darstellung ein Pfostenprofil, ein Wandbefestigungselement 400, das an einer nicht weiter gezeigten Wand befestigt wird, ein Verbindungsstück 410, das das Pfostenprofil 300 mit dem Befestigungselement 400 verbindet und ein Fixierelement 420, das zum Festlegen einer bestimmten Höhe des Pfostenprofils relativ zum Verbindungsstück dient. Dabei wird das Fixierelement 420 fest mit dem Pfostenprofil 300 verbunden.
Zum exakten Höhenausgleich dient eine am Verbindungsstück 410 vorgesehene Einstellschraube 430.

Die Fig. 16 zeigt eine perspektivische Darstellung verschiedener Bauelemente 300, 301, 400, 420 und 440, die im wesentlichen den in Fig. 4 gezeigten Bauelementen entsprechen, wobei jedoch das Verbindungsstück 440 derart ausgebildet ist, daß es sich über die Stoßstelle zweier in Längsrichtung aufeinanderstoßender Pfostenprofile 300 und 301 erstreckt und somit gleichzeitig zur fluchtenden Ausrichtung zweier in Längsrichtung übereinander angeordneter Pfostenprofile dient.

Die Fig. 17 zeigt eine teilweise aufgebrochene, perspektivische Darstellung zweier Pfostenprofile 300 und 500, die im rechten Winkel zueinander verlaufen und mittels eines Verbindungselementes 510 miteinander verbunden sind, wobei das Verbindungselement 510 in eine nicht weiter gezeigte T-förmige Ausnehmung in einem der Pfostenelemente 300 eingreift und mittels eines Federelementes 550 aus dem anderen Pfostenprofil 500 in Richtung auf das Pfostenprofil300 mit der T-förmigen Ausnehmung gedrückt wird.

Die Fig. 18 zeigt einen Schnitt durch das Pfostenprofil 500 gemäß Fig. 17, das in sich das Federelement zum Herausdrücken des Verbindungselementes 510 trägt, einschließlich des Federelementes 550 und des Verbindungselementes 510.

Die Fig. 19 zeigt ein in seiner Gesamtheit mit 600 bezeichnetes Rahmenprofil. Durch die Unterbrechung 602 soll hier angedeutet werden, daß der Schenkel 604 nur bei manchen Rahmenprofilen 600 vorgesehen ist, nämlich bei den im bestimmungsgemäßen Montagezustand vertikal, also an der rechten und linken Seite eines gerahmten Flächenelementes verlaufenden Rahmenprofilen. Der Schenkel 604 weist nämlich hier nicht sichtbare hakenartige Vorsprünge oder Ausnehmungen auf, mittels welcher das jeweilige Rahmenprofil und damit auch das gerahmte Flächenelement z.B. an einem entsprechenden Pfostenprofil eingehängt werden kann. Wie dies erfolgen kann, ist z.B. in der bereits genannten DE 101 23 463.5-25 ausführlich beschrieben, auf die insofern verwiesen wird. Die horizontal, also entlang des oben und unteren Randes des gerahmten Flächenelementes verlaufenden Rahmenprofile benötigen einen solchen Schenkel 604 nicht.

Das Rahmenprofil 600 weist eine hinterschnittene Ausnehmung für ein in seiner Gesamtheit mit 606 bezeichnetes Stützprofil auf, welches mit einem zu der Ausnehmung partiell komplementären Schenkel derart in die Ausnehmung eingeführt werden kann, daß es dort verrastet. Man spricht deshalb davon, daß das Stützprofil 606 am Rahmenprofil 600 "eingeklipst" wird. Dabei muß nicht an jedem Rahmenprofil 600 ein solches Stützprofil 606 eingeklipst werden, sondern vorzugsweise nur an dem im bestimmungsgemäßen Montagezustand eines gerahmten Flächenelementes an einer Fassade o.dgl. horizontal verlaufenden unteren Rahmenprofil. Fig. 20 zeigt eine Außenansicht eines solchermaßen gerahmten Flächenelementes, von dem in der Draufsicht dann in der gerade beim erwähnten Structural Glazing gewünschten Weise vorteilhaft nur die äußere Glasscheibe 608 und ein schmaler Profilstreifen 610 des Stützprofils 606 zu sehen ist.

Die (üblicherweise gebäudeäußere) Glasscheibe 608 ist etwas größer bemessen als die parallel zu ihr verlaufende und von ihr Dichtungselement 612 thermisch getrennte (üblicherweise gebäudeinnere) Glasscheibe 614 und kann, was in der Zeichnung nicht dargestellt ist, an den üblicherweise drei (wenn das Stützprofil nur an einem der vier einen Grundrahmen für die Scheiben oder die sonstigen zu rahmenden Elemente bildenden Rahmenprofile 600 eingeklipst wird, wobei es grundsätzlich natürlich auch möglich ist, die Stützprofile an zwei oder mehr der vier einen Grundrahmen bildenden Rahmenprofile einzuklipsen) Seiten, an denen kein Stützprofil 606 an den jeweiligen Rahmenprofilen 600 eingeklipst wird, so bemessen sein, daß sie in der Draufsicht das Rahmenprofil 600 komplett abdeckt.

Im Rahmenprofil 600 ist eine hohle Aufnahme 616 zur Aufnahme an sich bekannter, winkelartiger Eckverbindungselemente gebildet. Ferner weist das Rahmenprofil 600 eine hinterschnittene Aufnahme 618 für eine Dichtung auf, die üblicherweise entlang eines der im bestimmungsgemäßen Montagezustand horizontal verlaufenden Rahmenprofile vorgesehen wird.

Die Scheiben 608 und 614 bzw. sonstige zu rahmende Elemente werden üblicherweise mit dem Rahmenprofil 600 in an sich bekannter Weise verklebt, was durch den Klebstoffwulst 620 angedeutet ist. Man beachte, daß in der schematisierten Zeichnung zur Verdeutlichung die einzelnen Bauelemente mit einem gewissen Abstand zueinander gezeichnet wurden, obwohl sie sich in der Praxis berühren können.

Das Rahmenprofil 600 weist zwei parallel zueinander und parallel zu den zu rahmenden Elementen, im Beispielfall also zu den Scheiben 608 und 614 verlaufende Schenkel 622 und 624 auf, von denen der eine (622) Teil der Aufnahme für einen Abschnitt des Stützprofils 606 und gleichzeitig eine Auflage für eines der zu rahmenden Elemente (hier für die äußere Scheibe 608 unter Zwischenschaltung von Klebstoff 620) bildet und der andere (624) eine Auflage unter Zwischenschaltung von Klebstoff 620 oder einem Dichtstoff wie z.B. Silikon für das andere zu rahmende Element (hier für die innere Scheibe 614) bildet und zudem über einen auf die zu rahmenden Elemente (hier die Scheiben 608 und 614) hin abgewinkelten Profilstreifen 626 verfügt, der auch eine Begrenzung für einen eingespritzten Kleb- oder Dichtstoff bildet.

Das Rahmenprofil 600 ermöglicht eine hohe Variabilität hinsichtlich der Absicherung der zu rahmenden Elemente ohne dazu eine Vielzahl von unterschiedlichen Bauelementen vorsehen zu müssen: je nach den vor Ort bestehenden Anforderungen kann auf die Stützprofile 606 ganz verzichtet werden, so daß bei entsprechender Bemessung der zu rahmenden Elemente von der Rahmenkonstruktion im montierten Zustand praktisch nichts mehr sichtbar ist. Es kann ein einziges Stützprofil vorgesehen werden, weiches dann in der Regel entlang des im bestimmungsgemäßen Montagezustand unteren Rahmenprofils verlaufen wird und es können natürlich auch mehrere Stützprofile um die zu rahmenden Elemente herum an den entsprechenden Rahmenprofilen eingeklipst werden, z.B. oben und unten und/oder links und rechts.

### GEWERSUCHE ANWENDBARKEIT

Die gewerbliche Anwendbarkeit des Bauelementsystems und seiner Bauelemente ist offensichtlich Dabei sei im übrigen darauf hingewiesen, daß die Erfindung ein neues Geschäftsverfahren impliziert, nämlich das schnelle und damit kostengünstige Errichten von vorgehängtes Fassaden, Fassadenverkleidungen, Lichtdächern, Wintergärten, Schallschutzwänden, Messebauten, Carports und dergleichen. Dieses Verfahren wird hiermit ausdrücklich als zur Erfindung gehörig bezeichnet und in denjenigen Ländern, deren nationales Recht dies gestattet, als schutzfähig beansprucht.

Im Rahmen des Erfindungsgedanken sind zahlreiche Abwandlungen und Weiterbildungen möglich, die sich z.B. auf die Art und Ausgestaltung der einzelnen Bauelemente des Systems beziehen. Ein erfindungswesentlicher Grundgedanke ist jedenfalls die verbesserte thermische Trennung von gerahmten Flächenelementen und Pfostenprofilen durch Zwischenschaltung gesonderter Halteprofile, insbesondere durch solche Halteprofile, die selbst eine thermische Trennung besitzen.

## Patentansprüche

1. Bauelementsystem für vorgehängte Fassaden, Fassadenverkleidungen, Lichtdächer, Wintergärten, Schallschutzwände, Messebauten, Carports, umfassend Pfostenprofile (10) und gerahmte Flächenelemente (24,26),
- Wobei zur thermischen Trennung von Pfostenprofilen (10) und gerahmten Flächenelementen (24,26) Halteprofile (200) vorgesehen sind,
- wobei die Halteprofile (200) an den Pfostenprofilen (10) befestigbar sind,
**dadurch gekennzeichnet,**
- daß zur thermischen Trennung von Pfostenprofilen (10) und gerahmten Flächenelementen (24,26) auch Dichtungen (22) vorgesehen sind,
- daß die gerahmten Flächenelemente (24,26) an den Halteprofilen (200) befestigbar sind und
- daß die Dichtungen (22) mit den Pfostenprofilen (10) Kammern (K) bilden, die im bestimmungsgemäßen Montagezustand die Halteprofile (200) einfassen.

2. Bauelementsystem nach Anspruch 1, **dadurch gekennzeichnet, dass** es zusätzlich Wandbefestigungselemente zur Befestigung an einer Wand, Verbindungsstücke zum Verbinden eines der Pfostenprofile mit einem der Wandbefestigungselemente und Fixierelemente umfasst, wobei mittels eines der Fixierelemente die Höhe eines der Pfostenprofile relativ zu einem der Verbindungsstücke festiegbar ist.

3. Bauelementsystem nach Anspruch 1, **dadurch gekennzeichnet, dass** es zusätzlich Federelemente und Verbindungselemente zum Verbinden zweier der Pfostenprofile vorzugsweise im rechten Winkel zueinander umfasst, wobei jedes Verbindungselement in eine T-förrnige Ausnehmung in einem der Pfostenelemente eingreifen und mittels eines der Federelemente aus dem anderen Pfostenprofil in Richtung auf das Pfostenprofil mit der T-förmigen Ausnehmung gedrückt werden kann.

4. Bauelementsystem nach Anspruch 1, **dadurch gekennzeichnet, dass** das Pfostenprofil als Kastenprofil mit wenigstens einem rechteckigen Kasten ausgebildet ist, bei welchem an zwei parallelen Außenseiten jeweils wenigstens zwei Haltelippen (80, 82; 84, 86; 88, 90; 92,94) zur Halterung von Halteprofilen, Verbindungsstücken (120), (220), Abdeckleisten und dergleichen angeformt sind.

5. Bauelementsystem nach Anspruch 4, **dadurch gekennzeichnet, dass** das Pfostenprofil (10') eine vorzugsweise im wesentlichen T-förmige Ausnehmung (146) zum Einhängen eines Verbindungselementes aufweist

6. Bauelementsystem nach Anspruch 1, **dadurch gekennzeichnet, daß** das Halteprofil (200) mehrteillg aufgebaut ist und ein im Querschnitt im wesentlichen U-förmiges Aufnahmeteil (12) zur Aufnahme der gerahmten Flächenelemente und ein Befestigungsteil (18) zur Befestigung des Halteprofils an einem der Pfostenprofile (10) aufweist, wobei Aufnahmeteil (12) und Befestigungsteil (18) über wenigstens einen Steg (14, 16) aus einem Material geringer Wärmeleitfähigkeit miteinander verbunden sind.

7. Bauelementsystem nach Anspruch 6, **dadurch gekennzeichnet, daß** entlang des Aufnahmeteils (12) des Halteprofils (200) quer zu seiner Längserstreckung in bestimmten Abständen Haltebolzen (20) gesetzt oder Aufnahmen für solche Haltebolzen (20) vorbereitet sind, an welchen die entsprechend ausgebildeten gerahmten Flächenelemente (24, 26) eingehängt werden können.

8. Bauelementsystem nach Anspruch 1, **dadurch gekennzeichnet, dass** es ferner ein Befestigungselement zur Befestigung der Pfostenprofile an einer Wand, einem Sockel oder einem Träger umfasst, aufweisend einen Anlageschenkel zur Befestigung des Befestigungselementes an einer Wand, einem Sockel, einem Träger oder dergleichen und einen rechtwinklig von dem Anlageschenkel abstehenden Aufnahmeabschnitt für ein an einem der zu befestigenden Profile befestigbares Verbindungsstück.

9. Bauelementsystem nach Anspruch 8, **dadurch gekennzeichnet, dass** es ferner ein Verbindungsstück zur Befestigung der Pfostenprofile an dem an einer Wand, einem Sockel oder einem Träger befestigten Befestigungselement umfasst, wobei das Verbindungsstück einen in den Aufnahmeabschnitt des Befestigungselementes einsetzbaren Auflageschenkel und einen Verriegelungsabschnitt mit wenigstens zwei Flügeln zum Hintergreifen der Haltelippen eines zu befestigenden Profils aufweist.

10. Bauelementsystem nach Anspruch 1, **dadurch gekennzeichnet, dass** es ferner ein Verbindungselement (150) zur Verbindung zweier der Profile (10', 10") umfasst, von denen wenigstens eines ein Hohlkammerprofil mit wenigstens einer hohlen Kammer ist, und wobei das Verbindungselement (160) einen in die Kammer (152) des einen Profils (10') einführbare, zu dem Querschnitt der Kammer im wesentlichen komplementären Einführabschnitt (154), in welchem vorzugsweise wenigstens eine Aufnahmebohrung (158) für eine Exzenterschraube oder einen Exzenterbolzen (166) zum klemmenden Fixieren eines über den Einführabschnitt geschobenen Profils vorgesehen ist, und einen in eine an dem anderen Profil (10") gebildete, vorzugsweise T-förmige Aufnahmeöffnung (146) einhängbaren Abschnitt (156) aufweist.

11. Bauelementsystem nach Anspruch 10, **dadurch gekennzeichnet, dass** es ferner eine Exzenterschraube oder einen Exzenterbolzen (160) mit einem in eine Aufnahmebohrung (158, 186, 188) des Verbindungselementes (150, 180) einführbaren Führungsabschnitt (162) und einem vorzugsweise konischen Exzenterabschnitt (164) umfasst, durch welchen beim bestimmungsgemäßen Gebrauch der Exzenterschraube bzw. des Exzenterbolzen eine Klemmkraft zwischen dem in eines der Profile eingeführten Einführabschnitt des Verbindungselementes (150) und dem Profil durch Drehen der Exzenterschraube bzw. des Exzenterbolzens erzeugt wird.

12. Bauelementsystem nach Anspruch 1, **dadurch gekennzeichnet, dass** es ferner einen zweiteiligen Profilrahmen für eines der gerahmteris Flächenelemente (24, 26) für vorgehängte Fassaden, Fassadenverkleidungen Lichtdächer, Wintergärten, Schallschutzwände, Messebauten und Carports umfasst, mit äußeren Rahmenprofilen (36, 40) zum Einfassen der im bestimmungsgemäßen Montagezustand des Flächenelementes an einem Gebäude zur Umgebung gewandten Außenseite des Flächenelementes und inneren Rahmenprofilen (38, 42) zum Einfassen der im bestimmungsgemäßen Montagezustand des Flächenelementes an einem Gebäude zum Gebäudeinneren gewandten Innenseite des Flächenelementes, wobei äußere und innere Rahmenprofile miteinander verrastbar sind und ein zu rahmendes Element, insbesondere eine oder mehrere Glasplatten (28, 30; 32, 34) zwischen sich einklemmen, und wobei zumindest an einem der äußeren Rahmenprofile (36, 40) Mittel zum Befestigen des Rahmenprofils an einem der Pfostenprofile, oder dem Halteprofil (200) vorgesehen sind.

13. Bauelementsystem nach den Ansprüchen 6 oder 7, **dadurch gekennzeichnet, dass** es ferner eine Dichtung (22) für das Halteprofil (200) umfasst, und daß die Dichtung über einen in das U-förmige Aufnahmeteil (12) des Halteprofils einlegbaren Kanal mit zwei Seitenwänden verfügt und daß am offenen Ende des Kanals an jeder Seitenwand eine von der Seitenwand zur Kanalaußenseite hin abgewinkelte Dichtlippe (52, 54) vorgesehen ist.

14. Bauelementsystem nach Anspruch 1, ferner umfassend ein Verbindungselement zum Verbinden zweier Pfostenelemente vorzugsweise im rechten Winkel zueinander, wobei das Verbindungselement in eine T-förmige Ausnehmung in einem der Pfostenelemente eingreifen kann.

15. Bauelementsystem nach Anspruch 1, **dadurch gekennzeichnet, dass** es ferner ein Federelement zum Drücken eines Verbindungselementes aus einem Pfostenprofil in Richtung auf ein anderes Pfostenprofil umfasst.

16. Bauelementsystem nach Anspruch 1, **dadurch gekennzeichnet, dass** es ferner ein Rahmenprofil (600) zur Rahmung und Befestigung der Flächenelemente wie Glasscheiben zwecks Befestigung selbiger an den Halteprofilen umfasst, umfassend zwei parallel zueinander und zu den zu rahmenden Elementen (608; 614) verlaufende Schenkel (622; 624), wobei vorzugsweise eine Ausnehmung für ein Stützprofil (606) vorgesehen ist.

17. Bauelementsystem nach Anspruch 16, **dadurch gekennzeichnet, dass** es ferner ein Stützprofil (606) als Zusatzelement für das Rahmenprofil (600) umfasst, wobei das Stützprofil einen in eine am Rahmenprofil (600) vorgesehene Aufnahme einführbaren und vorzugsweise dort verrastbaren Abschnitt aufweist.

18. Vorgehängte Fassade, Fassadenverkleidung, Lichtdach, Wintergarten, Schallschutzwand, Messestand, Carport, **dadurch gekennzeichnet, daß** sie bzw. er unter Verwendung eines Bauelementsystems nach einem der vorangehenden Ansprüche erstellt ist.

## Claims

1. Structural element system for curtain facades, facade linings, sun roofs, sun rooms, soundproofing walls, fair buildings, carports, comprising post sections (10) and framed flat elements (24, 26),
- wherein holding sections (200) are provided for thermally isolating the post sections (10) from the framed flat elements (24, 26),
- wherein the holding sections (200) are attachable to the post sections (10),
**characterized by** the fact
- that for thermally isolating said post sections (10) from said framed flat elements (24, 26) seals are provided too,
- that the framed flat elements (24, 26) are attachable to the holding sections (200), and
- that the seals (22) are forming chambers (K) with the post sections (10), which, in the intended mounted condition, enclose the holding sections.

2. Structural element system according to claim 1, **characterized in that** it further comprises wall fastening elements for fastening to a wall, connecting members to connect one of the post sections with one of the wall fastening elements and fixing elements, wherein, by one of the fixing elements, the height of one of the post sections can be fixed relatively to one of the connecting members.

3. Structural element system according to claim 1, **characterized in that** it further comprises spring elements and connecting members to connect two of the post sections, preferably at a right angle with each other, wherein each connecting member can engage into a T-shaped opening in one of the post sections and can be pushed by means of one of the spring elements from the other post section in the direction of the post section with the T-shaped opening.

4. Structural element system according to claim 1, **characterized in that** the post section is a box section having at least one rectangular box, wherein on two parallel outer sides at least two holding lips (80, 82, 84, 86, 88, 90, 92, 94) are provided for securing holding sections, connecting members (120), (200), cover strips and the like.

5. Structural element system according to claim 4, **characterized in that** the post section (10') comprises a preferably substantially T-shaped opening (146) for suspending a connecting member.

6. Structural element system according to claim 1, **characterized in that** the holding section 8200) is of a multi-part configuration and has in cross-section a substantially U-shaped receptacle (12) for receiving the framed flat elements and a fastening part (18) for attaching the holding sections to one of the post sections (10), wherein receptacle (12) and fastening part (18) are connected to one another by at least one stay (14, 16) made of material having low thermal conductivity.

7. Structural element system according to claim 6, **characterized in that**, along the receptacle (12) of the holding section (200) transversally to its longitudinal extension, at certain distances holding bolts (20) are inserted or receptacles for such holding bolts (20) are provided, on which the correspondingly shaped framed flat elements (24, 26) can be suspended.

8. Structural element system according to claim 1, **characterized in that** it further comprises a fastening element for attaching the post sections to a wall, a base member or a support, having a contact leg for attaching the fastening element to a wall, a base member or the like and a receiving section projecting at a right angle from the contact leg for a connecting member attachable to one of the sections to be fastened.

9. Structural element system according to claim 8, **characterized in that** it further comprises a connecting member for attaching the post sections to the fastening element attached to a wall, a base member or a carrier, wherein the connecting member has a contact leg to be inserted into the receiving section of the fastening element and a locking section with at least two wings for engaging behind the holding lips of a post section to be fastened.

10. Structural element system according to claim 1, **characterized in that** it further comprises a connecting element (150) for connecting two of the post sections (10', 10"), of which at least one is a hollow chamber section with at least one hollow chamber, and wherein the connecting element (150) has a insertion section (154), insertable into the chamber (152) of one of said post sections (10'), basically matching the cross-section of the chamber, in which preferably at least one receiving bore (158) for an eccentric fastener or an eccentric bolt (166) is provided to fix by clamping a post section shifted over the insertion section, and a section (156) to be suspended into a preferably T-shaped receiving opening formed at the other one said post sections (10").

11. Structural element system according to claim 10, **characterized in that** it further comprises an eccentric fastener or an eccentric bolt (160) having a guide section (162) insertable into a receiving bore (158, 186, 188) of the connecting element (150, 180) and a preferably conical eccentric section (164) for providing, when using the eccentric fastener or the eccentric bolt accord to their intended use, a clamping force between the insertion section of the connecting element (150) inserted in one of the post sections and the post section by screwing of the eccentric fastener or the eccentric bolt respectively

12. Structural element system according to claim 1, **characterized in that** it further comprises a two-part frame section for one of the framed flat elements (24, 26) for curtain facades, facade linings, sun roofs, sun rooms, soundproofing walls, fair buildings, carports, having outer frame sections (36, 40) for framing the outer side of the flat element, which is versed to the surroundings when the flat element is duly assembled on a building, and inner frame sections (38, 42) for framing the inner side of the flat element, which is versed to the inside of said building, when the flat element is duly assembled on a building, wherein outer and inner frame sections can be snap connected with one another clamping between them an element to be framed, especially one or several glass panels (28, 30, 32, 34), and wherein at least on one of the outer frame sections (36, 40) fastening means for fixing the frame section to one of the post sections or to the holding section (200) are provided.

13. Structural element system according to claims 6 or 7, **characterized in that** it further comprises a seal (22) for the holding section (200), and that the seal has a channel insertable into the U-shaped receptacle (12) of the holding section with two side walls, and that at the open end of the channel is provided on each side wall with a sealing lip (52, 54), angled toward the outer side of the channel.

14. Structural element system according to claim 1, further comprising a connecting element to connect two post sections preferably in an right angle to one another, wherein the connecting element can engage a T-shaped opening in one of the post sections.

15. Structural element system according to claim 1, **characterized in that** it further comprises a spring element for pushing a connecting element from a post section in the direction of another post section.

16. Structural element according to claim 1, **characterized** that it further comprises a frame section (600) for framing and fixing a flat element such as glass panels in order to fix them to the holding sections, comprising two legs (622, 624) extending parallel to one another and to the element to be framed (608, 614), wherein preferably an opening for a supporting section (606) is provided.

17. Structural element system according to claim 16, **characterized in that** it further comprises a supporting section (606) as additional element for the frame section (600), wherein the supporting section has a part which can preferably be inserted into a receiving section provided in the frame section (600) and be snap fixed there.

18. Curtain facade, facade lining, sun roof, sun room, soundproofing wall, fair building, carport, **characterized in that** it is constructed using a structural element system according to one of the preceding claims.

## Revendications

1. Système d'éléments de construction pour façades suspendues, habillages de façades, toitures vitrées, vérandas, murs antibruit, constructions de foire, abris de voiture, comprenant des profilés de montant (10) et des éléments de surface encadrés (24,26),
- des profilés de maintien (200) étant prévus pour la séparation thermique des profilés de montant (10) et des éléments de surface encadrés (24, 26),
- lesdits profilés de maintien (200) pouvant être fixés sur les profilés de montant (10),
**caractérisé par le fait**
- **que**, pour la séparation thermique des profilés de montant (10) et des éléments de surface encadrés (24, 26), on prévoit également des joints d'étanchéité (22),
- **que** lesdits éléments de surface encadrés (24, 26) peuvent être fixés sur les profilés de maintien (200), et
- **que** lesdits joints d'étanchéité (22) et les profilés de montant (10) forment ensemble des chambres (K) qui, à l'état de montage conforme à la destination, entourent lesdits profilés de maintien (200).

2. Système d'éléments de construction selon la revendication 1, **caractérisé par le fait qu'**il comprend en sus des éléments de fixation au mur pour la fixation sur un mur, des pièces de jonction pour relier l'un des profilés de montant à l'un des éléments de fixation au mur ainsi que des éléments de fixation, au moyen de l'un desdits éléments de fixation pouvant être déterminée la hauteur de l'un des profilés de montant par rapport à l'une des pièces de jonction.

3. Système d'éléments de construction selon la revendication 1, **caractérisé par le fait qu'**il comprend en sus des éléments formant ressort et des éléments de jonction pour relier deux des profilés de montant de préférence à angle droit l'un par rapport l'autre, chacun des éléments de jonction pouvant s'engager dans un évidement en T réalisé dans l'un des éléments de montant et pouvant être poussé, par l'intermédiaire de l'un des éléments formant ressort, hors de l'autre profilé de montant en direction du profilé de montant présentant ledit évidement en T.

4. Système d'éléments de construction selon la revendication 1, **caractérisé par le fait que** le profilé de montant est réalisé en tant que profilé en caisson ayant au moins un caisson rectangulaire, dans lequel, sur deux faces extérieures parallèles, sont formées respectivement au moins deux lèvres de maintien (80, 82 ; 84, 86 ; 88, 90 ; 92, 94) destinées à maintenir des profilés de maintien, des pièces de jonction (120), (220), des baguettes de recouvrement et similaires.

5. Système d'éléments de construction selon la revendication 4, **caractérisé par le fait que** le profilé de montant (10') présente un évidement (146) de préférence pour l'essentiel en T pour y accrocher un élément de jonction.

6. Système d'éléments de construction selon la revendication 1, **caractérisé par le fait que** le profilé de maintien (200) est réalisé en plusieurs parties et comprend une partie de réception (12) qui, en coupe transversale, présente une forme pour l'essentiel en U et qui est destinée à recevoir lesdits éléments de surface encadrés, ainsi qu'une partie de fixation (18) pour fixer le profilé de maintien sur l'un des profilés de montant (10), lesdites parties de réception (12) et de fixation (18) étant reliées entre elles par au moins une entretoise (14, 16) réalisée dans un matériau de faible conductibilité thermique.

7. Système d'éléments de construction selon la revendication 6, **caractérisé par le fait que** des boulons de maintien (20) ou logements pour de tels boulons de maintien (20) sont posés ou bien préparés le long de la partie de réception (12) du profilé de maintien (200), transversalement à l'extension longitudinale de celle-ci et à intervalles déterminés, boulons sur lesquels lesdits éléments de surface encadrés (24, 26) réalisés de manière correspondante peuvent être accrochés.

8. Système d'éléments de construction selon la revendication 1, **caractérisé par le fait qu'**il présente en outre un élément de fixation destiné à fixer les profilés de montant sur un mur, un socle ou un support, comprenant une branche d'appui pour la fixation de l'élément de fixation sur un mur, un socle, un support ou similaire, ainsi qu'une section de réception qui fait saillie à angle droit de ladite branche d'appui et est destinée à une pièce de jonction pouvant être fixée sur l'un des profilés à fixer.

9. Système d'éléments de construction selon la revendication 8, **caractérisé par le fait qu'**il comprend en outre une pièce de jonction pour la fixation des profilés de montant sur ledit élément de fixation fixé sur un mur, un socle ou un support, ladite pièce de jonction présentant une branche de support qui peut être insérée dans la section de réception de l'élément de fixation ainsi qu'une section de verrouillage avec au moins deux ailes destinées à s'engager derrière lesdites lèvres de maintien d'un profilé à fixer.

10. Système d'éléments de construction selon la revendication 1, **caractérisé par le fait qu'**il comprend en outre un élément de jonction (150) pour la liaison de deux des profilés (10', 10") dont au moins un est un profilé à chambre creuse avec au moins une chambre creuse, et ledit élément de jonction (150) comprenant une section d'introduction (154) qui peut être introduite dans la chambre (152) de l'un des profilés (10') et est pour l'essentiel complémentaire à la section transversale de ladite chambre et dans laquelle est prévu de préférence au moins un trou de logement (158) pour une vis excentrique ou un boulon excentrique (166) pour une fixation à serrage d'un profilé glissé sur ladite section d'introduction, ainsi qu'une section (156) qui peut être accrochée dans une ouverture de réception (146) de préférence en T formée sur l'autre profilé (10").

11. Système d'éléments de construction selon la revendication 10, **caractérisé par le fait qu'**il présente en outre une vis excentrique ou un boulon excentrique (160) avec une portion de guidage (162) qui peut être introduite dans un trou de logement (158, 186, 188) de l'élément de jonction (150, 180) ainsi qu'avec une portion excentrique (164) de préférence conique par le biais de laquelle, lorsque la vis excentrique ou bien le boulon excentrique est utilisé(e) conformément à sa destination, une force de serrage est générée entre la section d'introduction de l'élément de jonction (150) introduite dans l'un des profilés et le profilé, en tournant la vis excentrique ou bien le boulon excentrique.

12. Système d'éléments de construction selon la revendication 1, **caractérisé par le fait qu'**il présente en outre un cadre profilé en deux pièces pour l'un des éléments de surface encadrés (24, 26) pour façades suspendues, habillages de façades, toitures vitrées, vérandas, murs antibruit, constructions de foire et abris de voiture, comprenant des profilés de cadre extérieurs (36, 40) pour encadrer la face extérieure de l'élément de surface qui, lorsque l'élément de surface est monté conformément à sa destination sur un bâtiment, est tournée vers l'environnement, ainsi que des profilés de cadre intérieurs (38, 42) pour encadrer la face interne de l'élément de surface qui, lorsque l'élément de surface est monté conformément à sa destination sur un bâtiment, est tournée vers l'intérieur du bâtiment, les profilés de cadre extérieurs et intérieurs pouvant être enclenchés les uns avec les autres et enserrant entre eux un élément à encadrer, en particulier une ou plusieurs plaque(s) de verre (28, 30 ; 32, 34), et au moins sur l'un des profilés de cadre extérieurs (36, 40) étant prévus des moyens pour la fixation du profilé de cadre sur l'un des profilés de montant ou sur le profilé de maintien (200).

13. Système d'éléments de construction selon les revendications 6 ou 7, **caractérisé par le fait qu'**il comprend en outre un joint d'étanchéité (22) pour ledit profilé de maintien (200) et que le joint d'étanchéité possède un canal à deux parois latérales qui peut être inséré dans ladite pièce de réception en U (12) du profilé de maintien, et qu'une lèvre d'étanchéité (52, 54) est prévue à l'extrémité ouverte du canal, sur chaque paroi latérale, qui est coudée à partir de la paroi latérale vers le côté extérieur du canal.

14. Système d'éléments de construction selon la revendication 1, comprenant en outre un élément de jonction pour relier deux éléments de montant de préférence à angle droit l'un par rapport à l'autre, ledit élément de jonction pouvant s'engager dans un évidement en T dans l'un des éléments de montant.

15. Système d'éléments de construction selon la revendication 1, **caractérisé par le fait qu'**il comprend en outre un élément formant ressort destiné à pousser un élément de jonction hors d'un profilé de montant en direction d'un autre profilé de montant.

16. Système d'éléments de construction selon la revendication 1, **caractérisé par le fait qu'**il présente en outre un profilé de cadre (600) pour l'encadrement et la fixation des éléments de surface, tels que vitres, en vue de fixer ceux-ci sur les profilés de maintien, comprenant deux branches (622 ; 624) s'étendant parallèlement entre elles et aux éléments à encadrer (608 ; 614), de préférence un évidement pour un profilé-support (606) étant prévu.

17. Système d'éléments de construction selon la revendication 16, **caractérisé par le fait qu'**il comprend en outre un profilé-support (606) comme élément supplémentaire pour le profilé de cadre (600), ledit profilé-support présentant une section apte à être introduite dans un évidement prévu sur ledit profilé de cadre (600) et, de préférence, à y être enclenchée.

18. Façade suspendue, habillage de façade, toiture vitrée, véranda, mur antibruit, stand de foire, abris de voiture, **caractérisé**(e) par le fait qu'elle ou bien il est réalisé(e) en utilisant un système d'éléments de construction selon l'une quelconque des revendications précédentes.
